# EUROPÄISCHE PATENTSCHRIFT

(11) **EP 0 754 788 B1**
(45) Veröffentlichungstag und Bekanntmachung des Hinweises auf die Patenterteilung: **25.09.2002**
(21) Anmeldenummer: 96111012.9
(22) Anmeldetag: 09.07.1996
(51) Int. Cl.: D01H 5/38, D01G 23/06

(54) **Verfahren und Vorrichtung zur Vermeidung von Masseschwankungen in Fasermaterial**
Method and device for avoiding mass fluctuations of fibre material
Méthode et dispositif pour éviter des fluctuations de masse d'un matériau fibreux

(30) Priorität: 19.07.1995 CH 212795
(43) Veröffentlichungstag der Anmeldung: 22.01.1997
(73) Patentinhaber: ZELLWEGER LUWA AG, 8610 Uster (CH)
(72) Erfinder: Baechler, François, 8615 Wermatswil (CH)
(74) Vertreter: Ellenberger, Maurice

(56) Entgegenhaltungen:
- EP-A- 0 275 471
- DE-A- 1 814 033
- DE-A- 2 944 219
- FR-A- 2 338 884
- FR-A- 2 424 338

## Beschreibung

Die Erfindung betrifft ein Verfahren zur Vermeidung von Masseschwankungen in Fasermaterial, das in einem Spinnprozess mit einem Rotor zu einem Garn verarbeitet wird, bei dem Masseschwankungen im Fasermaterial, das als Faserband zugeführt wird, erfasst und in unmittelbarar Nachbarschaft zum Rotor und damit antriebsverbundener Elemente die Masseschwankungen im Fasermaterial durch einen Regeleingriff verringert werden. Die Vorrichtung zur Durchführung des Verfahrens weist einen Antrieb für ein Element zum Fördern des Fasermaterials in der Umgebung einer Auflösewalze und eines Rotors auf, der mit einer Regelvorrichtung verbunden und von dieser gesteuert ist, wobei die Regelvorrichtung mit einem Bandmessorgan verbunden ist.

Bei bekannten Rotorspinnmaschinen, die üblicherweise eine grössere Anzahl Spinnstellen, sogenannte Spinnboxen aufweisen, ist ein gemeinsamer Antrieb für alle wichtigen Elemente der Spinnbox vorgesehen. Das bedeutet, dass insbesondere die Einzugswalze, die Auflösewalze, der Rotor, die Abzugswalze und der Nutenzylinder einen gemeinsamen Antrieb mit festen relativen Drehzahlen aufweisen. Damit können die verschiedenen Drehzahlen nur insgesamt verändert und beispielsweise zur Beeinflussung der produzierten Garnmenge verändert werden. Durch solche Beeinflussungen werden üblicherweise alle Spinnstellen zusammen erfasst.

Ein Nachteil solcher Rotorspinnmaschinen besteht darin, dass Unregelmässigkeiten in der Masse des zugeführten Faserbandes zu Unregelmässigkeiten im gesponnenen Garn am Ausgang der Spinnstelle führen. Dies kann zwar dadurch verhindert werden, dass dafür gesorgt wird, dass das zugeführte Faserband möglichst regelmässig ist, d.h. über seine Länge und Querschnitt gesehen möglichst keine Masseschwankungen aufweist. Das ist aber nur dann möglich, wenn einesolche Beeinflussung aus organisatorischen Gründen auch wirklich besteht. Kauft man solche Bänder für die Verarbeitung zu Garn zu, so besteht diese Möglichkeit praktisch nicht.

Aus der EP 0275 471, welche einen Gegenstand beschreibt, der der vorliegenden Erfindung am nächsten liegt, ist ein Verfahren und eine Vorrichtung zum Ausgleichen der Dichte einer Fasermatte am Eingang einer Rotorspinnmaschine bekannt, bei der die Fasermatte durch einen Klemmspalt einer Speisewalze zugeführt wird. In diesem gleichbleibenden Klemmspalt wird ein Signal gewonnen, das eine Abhängigkeit zur Faserdichte im Klemmspalt aufweist. Dann wird die Drehgeschwindigkeit dieser Speisewalze in Abhängigkeit dieses Signales verändert.

Ein Nachteil dieses Verfahrens besteht darin, dass damit nur die Ungleichheiten der einzuspeisenden Faserwatten-Dichte erfasst und soweit im festen Klemmspalt überhaupt erfassbar, korrigiert werden. Die damit korrigierten Abweichungen der Dichte sind nur kurzzeitig. Langzeitabweichungen und Ungleichmässigkeiten die im Rotor ihre Ursache haben, werden damit nicht erfasst und korrigiert.

Aus der EP 0 176 661 ist ein Verfahren und eine Vorrichtung zur Optimierung des Streckprozesses bei Regulierstrecken der Textilindustrie bekannt. Dabei soll der Querschnitt des Bandes das zu strecken ist, sowohl am Einlauf als auch am Ausgang der Streckpassage erfasst bzw. gemessen werden. Mit den daraus resultierenden Signalen wird die Verzugsgrösse gesteuert.

Bei diesem bekannten Verfahren und der bekannten Vorrichtung wird ein Band und somit ein gleichartiges Produkt am Einlauf und am Auslauf gemessen, was bedeutet, dass Einflüsse, die auf die unmittelbar nachfolgende Garnerzeugung einwirken, bei dieser Regelung unberücksichtigt bleiben.

Es ist deshalb die Aufgabe dieser Erfindung, ein Verfahren und eine Vorrichtung zur Vermeidung von Masseschwankungen im Garn zu schaffen, mit denen die Ungleichmässigkeiten der Masse, die im Fasermaterial vorhanden sind, weitergehend vermindert werden können, so dass beim Spinnen mit einem Rotor ein möglichst gleichmässiges Garn entsteht.

Die Aufgabe wird durch ein Verfahren gelöst, bei dem auch die Masseschwankungen im Garn am Auslauf erfasst und für den Regeleingriff verwendet werden. Als Regeleingriff soll die Geschwindigkeit der Zufuhr dieses Fasermaterials am Eingang und/oder des Abzuges am Ausgang des Spinnprozesses beeinflusst werden. Der Regeleingriff kann aber auch in Funktion der Masse des zugeführten Fasermaterials und des Garns erfolgen. Die Vorrichtung zur Durchführung des Verfahrens weist eine Regelvorrichtung auf, die auch mit einem Garnmessorgan verbunden ist. Zusätzlich kann sie mit einem Bandmessorgan verbunden sein, das der Auflösewalze vorgeschaltet ist. Die Regelvorrichtung kann auch zusätzlich mit einem Impulsgeber verbunden sein, der die aktuelle Arbeitsgeschwindigkeit angibt. Die Regelvorrichtung kann auch einen offenen und einen geschlossenen Regelkreis bilden. Dabei kann der offene Regelkreis mit einer Überwachung des Garnes vorgesehen sein. Oder, die Regelvorrichtung kann auch nur einen geschlossenen Regelkreis bilden. Die Regelvorrichtung ist vorzugsweise auch mit einem Garnsensor zur Überwachung des Regelvorganges verbunden.

Durch die erfindungsgemässe Vorrichtung oder das erfindungsgemässe Verfahren ist es möglich, Unregelmässigkeiten praktisch unmittelbar vor oder bei der Umwandlung von Faserband zu Garn auszugleichen. Damit kann man einerseits damit rechnen, dass weniger Reinigereingriffe in das Garn durchzuführen sind, oder dass man Garn mit besserer und einheitlicherer Qualität erhält. Andererseits ist es auch möglich relativ schlechtes, weil unregelmässiges, Faserband zu gutem, regelmässigem Garn direkt zu verarbeiten. Will man auf diese Weise speziell hochwertiges Garn herstellen und dazu das Faserband vorausgehend beispielsweise durch geregelte Streckung vergleichmässigen und zusätzlich Restfehler im Garn nachfolgend durch eine Reinigung mit engen Toleranzen verbessern, so wird es möglich die einzelnen Eingriffe in den Materialfluss - im Faserband, beim Spinnen und beim Reinigen - behutsamer durchzuführen oder auf spezielle Fehlerarten oder Effekte zu spezialisieren. Ein weiterer Vorteil besteht darin, dass jede Spinnstelle einer Spinnmaschine nun eine eigene Garnnummer herstellen kann, denn durch die erfindungsgemässe Regelung kann für jede Spinnstelle kann eine andere Vorgabe bezüglich der einzuhaltenden Werte gemacht werden.

Im folgenden wird die Erfindung anhand eines Beispiels und mit Bezug auf die beiliegenden Figuren näher erläutert, wobei
Figur 1 eine schematische Darstellung eines Spinnprozesses mit den daran beteiligten Elementen und einer Regelvorrichtung, und
Figuren 2 bis 8 je eine weitere Ausführung der Regelvorrichtung zeigen.

In Figur 1 erkennt man einen Fasermaterial-Strom, der zuerst als Faserband 1 einer Spinnstelle 2 zugeführt wird und diese als Garn 3 verlässt und auf einer Garnspule 4 aufgewickelt wird. Dazwischen wird das Faserband 1 über einen Bandverdichter 5 und eine Einzugswalze 6 einer Auflösewalze 7 zugeführt, wo die Fasern des Faserbandes 1 vereinzelt und mit Hilfe einer Speisemulde 8 von der Auflösewalze 7 aufgenommen werden. Ein Fasersauger 9 saugt die Fasern von der Auflösewalze 7 wieder ab und leitet diese in einen Rotor 10 an dessen Wandung sich ein Garn bildet, das über einen Garntrichter 11 abgeleitet und von einer Abzugswalze 12 abgezogen und der Garnspule 4 zugefördert wird. Die Abzugswalze 12, der Rotor 10 und die Auflösewalze 7 sind über einen Antriebsstrang 13 angetrieben und antriebsmässig starr miteinander verbunden. Die Einzugswalze 6, die Auflösewalze 7 und die Abzugswalze 12 sind Elemente, die mit dem Rotor antriebsverbunden sein können und in seiner Nachbarschaft angeordnet sind, weil sie unmittelbar mit dem Rotor 10 zusammenarbeiten. Alle diese Elemente bilden einen Antrieb für das Fasermaterial. Die bisher bezeichneten Elemente sind an sich bekannt und bei einer Rotorspinnmaschine in der Spinnstelle oder Spinnbox anzutreffen.

In der in Fig. 1 gezeigten ersten Ausführung der erfindungsgemässen Vorrichtung ist die Einzugswalze 6 über einen Antriebsstrang 14 mit einer Regelvorrichtung 15 verbunden. Über Leitungen 16, 17 ist diese auch mit dem hier als Bandmessorgan ausgebildeten oder mit einem Bandmessorgan versehenen Bandverdichter 5 sowie mit einem Impulsgeber 18 verbunden, der vom Antriebsstrang 13 Impulse ableiten kann, die dessen Geschwindigkeit proportional sind. Eine weitere Leitung 19 dient der Speisung und ein Bus 20 dient als Verbindung mit einer Zentraleinheit 21.

Die Regelvorrichtung 15 umfasst hier einen Servomotor oder Regelmotor 22 und ein Getriebe 23 für den Antriebsstrang 14, sowie zur Verarbeitung von Signalen für den Regelmotor 22 einen Rechner oder Prozessor 24, einen Verstärker 25 und eine Auswerteeinheit 26. Diese ist zur Transformierung einer physikalischen Grösse in ein elektrisches Signal ausgebildet. Der Prozessor 24 weist üblicherweise analog/digital sowie digital/analog-Wandler, die mit Eingängen oder Ausgängen verbunden sind, sowie einen Mikroprozessor mit Speicher auf.

Die Arbeitsweise der Vorrichtung gemäss Fig. 1 ist wie folgt: Im Bandmessorgan im Bandverdichter 5 werden die Masseschwankungen im Fasermaterial 1 erfasst und in ein elektrisches Signal umgewandelt, das über die Leitung 16 der Auswerteeinheit 26 zugeführt wird. Dort wird beispielsweise der laufende Messwert mit Schwellwerten verglichen, die einen Toleranzbereich für die Messwerte bestimmen, die keinen Regelvorgang auslösen. Ausgewertete Signale, vorzugsweise analoge Signale, werden dem Prozessor 24 zugeführt, dort digitalisiert, linearisiert, nach vorgegebenen Gesichtspunkten überwacht, verzögert und verstärkt. Der Prozessor 24 hat auch ein Signal aus dem Impulsgeber 18 zur Verfügung, das die aktuelle Arbeitsgeschwindigkeit der anderen Elemente angibt. Vom Rechner 24 wird aufgrund der Eingabesignale, d.h. der Geschwindigkeit und der augenblicklicken Masse des Faserbandes, ein Ausgangssignal ermittelt und an den Verstärker 25 abgegeben, das eine Korrekturgrösse oder einen Regelwert darstellt, der die neue Umfangsgeschwindigkeit der Einzugswalze 6 angibt. Diese Korrekturgrösse steuert die Drehgeschwindigkeit des Regelmotors 22 und damit über das Getriebe 23 auch die Drehgeschwindigkeit der Einzugswalze 6. Der hier gezeigte Regelkreis ist somit ein offener Regelkreis, der zum Ziel hat, auf der Auflösewalze 7 einen gleichmässigen Faserbelag zu erzeugen. So kann damit gerechnet werden, dass ein sehr gleichmässiger Faserstrom über den Fasersauger 9 in den Rotor 10 gelangt.

Die Figur 2 zeigt eine Vorrichtung, die im Wesentlichen die Elemente der Vorrichtung aus Fig. 1 aufweist, bei der aber die Leitung 16 mit einem Tastorgan 36 verbunden ist, das die Speisemulde 8 ersetzt oder ergänzt. Das Tastorgan 36 ist federbelastet und drückt das Faserband 1 auf die Einzugswalze 6. Das Faserband 1 lenkt das Tastorgan 36 proportional zur Masse des Fasermaterials 1 aus und diese Auslenkung wird in ein elektrisches Signal gewandelt. Die Signalverarbeitung in der Regelvorrichtung 15 geschieht auf nun bekannte Weise.

Bei der Ausführung der Erfindung gemäss der Figur 3 ist als Getriebe ein Differential- oder Planetengetriebe 27 vorgesehen. Dieses ist über einen Antriebsstrang 28 mit dem Antriebsstrang 13 verbunden, so dass der Servomotor 22 nur eine Drehzahländerung im Antriebsstrang 14 für die Einzugswalze 6 bewirken soll. Die mittlere Drehzahl, von der diese Drehzahländerung ausgeht, wird über den Antriebsstrang 28 dem Differentialgetriebe 27 zugeführt. Damit ist ein Impulsgeber 18 wie er aus der Fig. 1 bekannt ist, nicht mehr notwendig.

Bei der Ausführung gemäss der Figur 4, ist zusätzlich ein Garnmessorgan 29 nach dem Rotor 10, am Auslauf der Spinnstelle 2 angeordnet. Das Garnmessorgan 29 kann vor (wie hier gezeigt) oder nach der Abzugswalze 12 angeordnet sein. Das Garnmessorgan 29 ist ein bekanntes Element, das das Garn beispielsweise optisch oder kapazitiv abtastet. Das Garnmessorgan 29 ist über eine Leitung 30 mit einer Auswerteeinheit 32 in der Regelvorrichtung 31 verbunden. Die Auswerteeinheit 32 hat dieselbe Funktion wie die Auswerteeinheit 26 in der Regelvorrichtung 15 (Fig. 1). Bei diesem Aufbau ergibt sich ein Regelverhalten wie es für kombinierte offene und geschlossene Regelkreise beispielsweise für Streckwerke aus der EP 0176661 bekannt ist. Der geschlossene Regelkreis ist hier durch das Garnmessorgan 29, die Leitung 30, die Regelvorrichtung 31 und den Antriebsstrang 14 gebildet. Der offene Regelkreis ist bereits aus den Figuren 1 bis 3 bekannt.

Diese Ausführung kann aber auch so arbeiten, dass das Garnmessorgan 29 zur Überwachung dient und damit nur die Qualität des Regelvorganges im, zwischen dem Bandverdichter 5 und der Einzugswalze 6 eingesetzten, offenen Regelkreis überwacht. Stellt der Rechner 24 aufgrund darin gespeicherter, vorgegebener Garnfehlertoleranzen durch Vergleich mit dem Signal aus dem Bandmessorgan 29 fest, dass die Qualität des Garnes schlecht ist, so kann er veranlassen, das die Spinnstelle abgestellt oder, dass eine Fehlermeldung oder ein Alarmsignal ausgegeben wird. Dies kann z.B. dann vorkommen, wenn der Regelkreis driftet, das Messorgan unüblichen Vibrationen ausgesetzt ist oder wenn andere Störeinflüsse einwirken.

Aus Figur 5 ist eine weitere Ausführung bekannt, bei der der Garntrichter 11 am Ausgang des Rotors 10 eine Vorrichtung zum Messen der Masse des durchlaufenden Garnes aufweist, die ein Signal an die Leitung 33 abgibt. Eine solche Messung kann aber auch erst nach der Abzugswalze 12 stattfinden. Die Verarbeitung der Signale in der Regelvorrichtung 31 geht in bekannter Weise vor sich.

Die Figuren 6 und 7 zeigen beide je nur einen geschlossenen Regelkreis 37, 38 der sich bei der Ausführung gemäss Fig. 6 über den Garntrichter 11 und bei der Ausführung gemäss Fig. 7 über das eigenständige Garnmessorgan 29 erstreckt.

Figur 8 zeigt eine Ausführung bei der die Abzugsgeschwindigkeit durch die Abzugswalze 12 mit einem Regeleingriff beeinflusst wird. Dazu ist die Abzugswalze 12 über einen Antriebsstrang 34 mit dem Getriebe 23 verbunden. Sobald das Garnmessorgan 29 eine Dünnstelle erfasst, wird die Abzugsgeschwindigkeit reduziert. Bei einer Dickstelle im Garn 3 wird sie erhöht. Diese Vorgänge bewirken, dass das Garn etwas früher oder etwas später als im Schnitt aus dem Rotor 10 abgezogen wird. Dadurch verschiebt sich auch die Stelle 35 an der das Garn von der Wand des Rotors 10 abgelöst wird. Diese Ausführung eignet sich insbesondere in einer Kombination mit einem Regelkreis wie er beispielsweise aus der Fig. 1 bereits bekannt ist. Statt im Garnmessorgan 29 kann eine Messung, aufgrund der die Abzugsgeschwindigkeit des Garns geregelt wird, auch, wie nun bekannt, an der Speisemulde 1 stattfinden.

## Patentansprüche

1. Verfahren zur Vermeidung von Masseschwankungen in Fasermaterial, das in einem Spinnprozess mit einem Rotor (10) zu einem Garn (3) verarbeitet wird, bei dem Masseschwankungen im Fasermaterial, das als Faserband (1) zugeführt wird, erfasst und in unmittelbarer Nachbarschaft zum Rotor und damit antriebsverbundener Elemente (6, 7, 12) die Masseschwankungen im Fasermaterial durch einen Regeleingriff verringert werden, **dadurch gekennzeichnet, dass** die Masseschwankungen auch im Garn (3) am Auslauf erfasst und für den Regeleingriff verwendet werden.

2. Verfahren nach Anspruch 1, **dadurch gekennzeichnet, dass** als Regeleingriff die Geschwindigkeit der Zufuhr des Fasermaterials am Eingang des Spinnprozesses beeinflusst wird.

3. Verfahren nach Anspruch 1, **dadurch gekennzeichnet, dass** als Regeleingriff die Geschwindigkeit des Abzugs des Garnes am Ausgang des Spinnprozesses beeinflusst wird.

4. Verfahren nach Anspruch 1, **dadurch gekennzeichnet, dass** der Regeleingriff in Funktion der Masse des zugeführten Fasermaterials und des Garns erfolgt.

5. Vorrichtung zur Durchführung des Verfahrens nach Anspruch 1, mit einem Antrieb für ein Element (6, 12), das zum Fördern des Fasermaterials (1) in der Umgebung einer Auflösewalze (7) und des Rotors (10) vorgesehen ist, der mit einer Regelvorrichtung (15) verbunden und von dieser gesteuert ist, die mit einem Bandmessorgan (5) verbunden ist, **dadurch gekennzeichnet, dass** die Regelvorrichtung auch mit einem Garnmessorgan (29) verbunden ist.

6. Vorrichtung nach Anspruch 5, **dadurch gekennzeichnet, dass** die Regelvorrichtung zusätzlich mit einem Bandmessorgan (5, 36) verbunden ist, das der Auflösewalze (7) vorgeschaltet ist.

7. Vorrichtung nach Anspruch 5, **dadurch gekennzeichnet, dass** die Regelvorrichtung zusätzlich mit einem Impulsgeber (18) verbunden ist, der die aktuelle Arbeitsgeschwindigkeit angibt.

8. Vorrichtung nach Anspruch 5, **dadurch gekennzeichnet, dass** ein offener (5, 16, 31, 14, 6) und ein geschlossener (29, 30, 31, 14, 6) Regelkreis vorgesehen sind.

9. Vorrichtung nach Anspruch 5, **dadurch gekennzeichnet, dass** ein offener (5, 16, 31, 14, 6) Regelkreis mit einer Überwachung des Garnes vorgesehen ist.

10. Vorrichtung nach Anspruch 5, **dadurch gekennzeichnet, dass** ein geschlossener (29, 30, 31, 14) Regelkreis vorgesehen ist.

11. Vorrichtung nach Anspruch 5, **dadurch gekennzeichnet, dass** der Garnsensor (29) zur Überwachung des Regelvorganges mit der Regelvorrichtung (15) verbunden ist.

## Claims

1. A method for preventing mass fluctuations in fibre material which is processed in a spinning process using a rotor (10) to form a yarn (3), whereas mass fluctuations in the fibre material supplied as a fibre strip (1) are detected and reduced by a control intervention in the immediate vicinity of the rotor and elements (6, 7, 12) which are drive-connected therewith, **characterised in that** the mass fluctuations are also detected in the yarn (3) at the exit and used to influence the control intervention.

2. A method according to claim 1, **characterised in that** the velocity at which the fibre material is supplied at the start of the spinning process is influenced as a control intervention.

3. A method according to claim 1, **characterised in that** the velocity at which the yarn is taken up at the end of the spinning process is influenced as a control intervention.

4. A method according to claim 1, **characterised in that** the control intervention is effected as a function of the mass of the fibre material and the yarn.

5. A device for carrying out the method according to claim 1, comprising a drive of an element (6, 12), which is provided for conveying the fibre material (1) in the area of a separating roller (7) and the rotor (10) and which is connected to a control device (15) and is controlled thereby, whereas said control device is connected to a measuring device (5) for the fibre material, **characterised in that** the control device is also connected to a yarn measuring element (29).

6. A device according to claim 5, **characterised in that** the control device is additionally connected to a measuring device (5, 36) for the fibre material which is arranged upstream of the seprating roller (7).

7. A device according to claim 5, **characterised in that** the control device is additionally connected to a pulse transmitter (18) which indicates the current operating velocity.

8. A device according to claim 5, **characterised in that** an open (5, 16, 31, 14, 6) and a closed (29, 30, 31, 14, 6) control circuit are provided.

9. A device according to claim 5, **characterised in that** an open (5, 16, 31, 14, 6) control circuit is provided with yarn monitoring.

10. A device according to claim 5, **characterised in that** a closed (29, 30, 31, 14) control circuit is provided.

11. A device according to claim 5, **characterised in that** the yarn sensor (29) for monitoring the control process is connected to the control device (15).

## Revendications

1. Procédé pour éviter des fluctuations de masse d'un matériau fibreux qui est travaillé lors d'un processus de filature avec un rotor (10) en un fil (3), où des fluctuations de masse dans le matériau fibreux, qui est amené sous forme de ruban de fibres (1) sont détectées, et au voisinage direct du rotor, et donc des éléments (6, 7, 12) reliés à celui-ci de façon menante, les fluctuations de masse dans le matériau fibreux sont diminuées par une intervention de réglage, **caractérisé en ce que** les fluctuations de masse sont également détectées dans le fil (3) à la sortie et sont utilisées pour l'intervention de réglage.

2. Procédé selon la revendication 1, **caractérisé en ce que**, comme intervention de réglage, on agit sur la vitesse de l'amenée du matériau fibreux à l'entrée du processus de filature.

3. Procédé selon la revendication 1, **caractérisé en ce que**, comme intervention de réglage, on agit sur la vitesse du tirage du fil à la sortie du processus de filature.

4. Procédé selon la revendication 1, **caractérisé en ce que** l'intervention de réglage a lieu en fonction de la masse du matériau fibreux amené et du fil.

5. Dispositif pour la mise en oeuvre du procédé selon la revendication 1, avec un dispositif d'entraînement pour un élément (6, 12) qui est prévu pour le convoyage du matériau fibreux (1) au voisinage d'un rouleau-ouvreur (7) et du rotor (10), qui est relié à un dispositif de réglage (15) et qui est commandé par celui-ci, qui est relié à un organe de mesure de bande (5), **caractérisé en ce que** le dispositif de réglage est également relié à un organe de mesure de fil (29).

6. Dispositif selon la revendication 5, **caractérisé en ce que** le dispositif de réglage est relié de plus à un organe de mesure de bande (5, 36) qui est disposé en amont du rouleau-ouvreur (7).

7. Dispositif selon la revendication 5, **caractérisé en ce que** le dispositif de réglage est relié de plus à un générateur d'impulsions (18) qui indique la vitesse de travail actuelle.

8. Dispositif selon la revendication 5, **caractérisé en ce que** sont prévus un circuit de réglage ouvart (5, 16, 31, 14, 6) et un circuit de réglage fermé (29, 30, 31, 14, 6).

9. Dispositif selon la revendication 5, **caractérisé en ce qu'**il est prévu un circuit de réglage ouvert (5, 16, 31, 14, 6) avec une surveillance du fil.

10. Dispositif selon la revendication 5, **caractérisé en ce qu'**il est prévu un circuit. de réglage fermé (29, 30, 31, 14).

11. Dispositif selon la revendication 5, **caractérisé en ce que** le capteur de fil (29) pour la surveillance de l'opération de réglage est relié au dispositif de réglage (15).
